# EUROPÄISCHE PATENTSCHRIFT

(11) **EP 0 899 386 B1**
(45) Veröffentlichungstag und Bekanntmachung des Hinweises auf die Patenterteilung: **17.03.2004**
(21) Anmeldenummer: 98115333.1
(22) Anmeldetag: 14.08.1998
(51) Int. Cl.: E03D 1/14

(54) **Ablaufarmatur für einen Spülkasten**
Flush valve for a flushing cistern
Clapet de vidange pour un réservoir de chasse d'eau

(30) Priorität: 23.08.1997 DE 19736766
(43) Veröffentlichungstag der Anmeldung: 03.03.1999
(73) Patentinhaber: Abu-Plast Kunststoffbetriebe GmbH, 96472 Rödental (DE)
(72) Erfinder: Forkel,Frank, 96450 Coburg (DE); Krzyzanowski, Michael, 96472 Rödental (DE)
(74) Vertreter: Schmitt, Meinrad, Dipl.-Ing.

(56) Entgegenhaltungen:
- EP-A- 0 723 050
- DE-A- 2 611 737
- DE-U- 8 436 155
- FR-A- 2 676 480

## Beschreibung

Die Erfindung bezieht sich auf eine Ablaufarmatur für einen Spülkasten gemäß den im Oberbegriff des Patentanspruchs 1 angegebenen Merkmalen.

Aus der europäischen Patentanmeldung gemäß der EP 723 050 A1 ist eine derartige Ablaufarmatur bekannt, welche für eine Kleinmengenspülung und eine Großmengenspülung ausgelegt ist und ein Ablauf- oder Bodenventil mit einem Ventil- oder Überlaufrohr enthält. In zwei separaten, übereinander angeordneten Schwimmerbehältern ist jeweils ein Schwimmer angeordnet. Der untere Schwimmer bleibt bei Auslösung der Kleinmengenspülung mittels eines Riegels arretiert und das Überlaufrohr wird nur vom oberen Schwimmer abgestützt, welcher auf dem im Spülkasten enthaltenen Wasser aufschwimmt. Der Riegel ist Bestandteil einer Entriegelungseinheit, welche eine Scheibe oder einen Steg zur Freigabe des Riegels für die Großmengenspülung aufweist. Der Riegel besitzt einen Haken, welcher in der Ruhestellung und bei der Kleinmengenspülung einen korrespondierenden Haken des Armaturengehäuses hintergreift. Die Verriegelungseinheit enthält ferner einen Ring, welcher bei der Großmengenspülung auf dem unteren Schwimmer abgestützt ist, so daß nach Freigabe des Riegels die gesamte Verriegelungseinheit mit dem Riegel und ferner die Entriegelungseinheit aufschwimmen.

Zur Auslösung der Großmengenspülung wird auch der untere Schwimmer freigegeben, so daß das Überlaufrohr, an dessem unteren Ende das Ventil bzw. dessen Ablaufdichtung angeordnet ist, von beiden Schwimmern abgestützt wird.

Ferner zeigt die Druckschrift FR 2 676 480 A1 eine gattungsgemäße Ablaufarmatur.

Hiervon ausgehend liegt der Erfindung die Aufgabe zugrunde, die Ablaufarmatur der genannten Art dahingehend weiterzubilden, daß der konstruktive Aufwand reduziert wird und gleichwohl eine funktionssichere Kleinmengenspülung oder Großmengenspülung durchführbar ist. Der Fertigungsaufwand und die Anzahl der Bauteile sollen reduziert werden. Der Einbau der Ablaufarmatur in einen Spülkasten und nötigenfalls erforderliche Reinigungs- oder Servicearbeiten sollen in einfacher Weise durchgeführt werden können.

Die Lösung dieser Aufgabe erfolgt gemäß den Merkmalen des Patentanspruchs 1.

Die erfindungsgemäße Ablaufarmatur zeichnet sich durch einen einfachen Aufbau mit wenigen Bauteilen aus. Der Schwimmer und die Zugstange für die Kleinmengenspülung sind fest miteinander verbunden und bevorzugt einteilig ausgebildet. Der Schwimmer und die Zugstange sind auf das Überlaufrohr fest aufgesteckt. Der Riegel hält den unteren Schwimmer für die Großmenge so lange in der Ruhestellung, bis die Zugstange für die Großmengenspülung gezogen und der untere Schwimmer auftreiben kann. Ein Schwimmerbehälter ist für den oberen Schwimmer für die Kleinmengenspülung nicht erforderlich. Der Riegel ist auf dem unteren Schwimmbehälter, insbesondere in einem Deckel desselben schwerkbar gelagert und eine besondere Entriegelungseinheit ist nicht erforderlich. Bei der Kleinmengenspülung arretiert der schwenkbare Riegel den unteren Schwimmer, wobei der Riegel zweckmäßig direkt auf der Oberkante des Schwimmers aufliegt. Mit dem Ausströmen des Spülwassers sinkt der mit dem Überlaufrohr gekoppelte, obere Schwimmer gleichfalls ab, bis das Ablaufventil geschlossen ist und der obere Schwimmer Kontakt mit dem Wasser verliert. Beim Anheben der Zugstange für die Großmengenspülung wird über eine Führungsfläche der Riegel derart geschwenkt, daß der untere Schwimmer freigegeben wird und gleichfalls aufschwimmt, so daß das Überlaufrohr von beiden Schwimmern abgestützt wird. Der Riegel wird erfindungsgemäß ausschließlich geschwenkt, ohne daß eine zusätzliche bzw. translatorische Bewegung erfolgt. Der untere Schwimmerbehälter enthält zweckmäßig eine Steuerbohrung, durch welche in bekannter Weise die Ausspülmenge geregelt wird. Es sind vergleichsweise wenige Bauteile erforderlich, wodurch der Fertigungs- und Montageaufwand reduziert wird. Aufgrund des einfachen konstruktiven Aufbaus wird die Funktionssicherheit erhöht. Die Störanfälligkeit in Folge von Kalkablagerungen oder Verschmutzungen wird reduziert, und ggf. erforderliche Reparatur- und Servicemaßnahmen können ohne besonderen Aufwand durchgeführt werden.

Weiterbildungen und besondere Ausgestaltungen der Erfindung sind in den Unteransprüchen und der folgenden Beschreibung angegeben.

Die Erfindung wird nachfolgend anhand des in der Zeichnung dargestellten Ausführungsbeispiels näher erläutert. Es zeigen:
- Fig. 1: teilweise in einer seitlichen Ansicht und teilweise im Längsschnitt die Ablaufarmatur in Ruhestellung,
- Fig. 2: die Ablaufarmatur nach dem Auslösen der Kleinmengenspülung,
- Fig. 3: die Ablaufarmatur nach dem Auslösen der Großmengenspülung,
- Fig. 4: eine perspektivische Darstellung des ersten Schwimmers.

Fig. 1 zeigt teilweise in einer seitlichen Ansicht und teilweise als axialen Längsschnitt die Ablaufarmatur in Ruhestellung mit einem ersten Schwimmer 2 für die Kleinmengenspülung. Mit dem ersten Schwimmer 2 ist eine erste Zugstange 4 gekoppelt, mittels welcher die Kleinmengenspülung auslösbar. In zweckmäßiger Weise sind der erste Schwimmer 2 und die erste Zugstange 4 einteilig ausgebildet. Der erste Schwimmer 2 und/oder die erste Zugstange 4 sind zweckmäßig Weise über eine Steckverbindung mit einem Überlaufrohr 6 verbunden. Bevorzugt enthält hierzu das Überlaufrohr 6 an der Außenfläche Einschnitte oder Vertiefungen 8, in welche wenigstens ein Rastelement 10 des ersten Schwimmers 2 eingreift. Am unteren Ende des Überlaufrohrs 6 ist in bekannter Weise eine Ablaufdichtung oder ein Dichtelement 12 angeordnet, welches in der Ruhestellung auf einem Ventilsitz eines hier nicht weiter dargestellten Boden- oder Auslaufventils des Spülkastens aufliegt, dessen Boden 14 mit gestrichelter Linie angedeutet ist.

Über dem Spülkastenboden 14 befindet sich ein Schwimmerbehälter 16, in welchem ein zweiter Schwimmer 18 angeordnet ist. Der Schwimmerbehälter 16 ist zweckmäßig in bekannter Weise mit dem erwähnten Ausflußventil verbunden. Hierzu weist der Schwimmerbehälter 16 radiale Zapfen 20 auf, welche Bestandteile einer Bajonettverbindung mit dem Auslaufventil darstellen. Der Schwimmerbehälter 16 besitzt in seinem Boden 22 eine Steuerbohrung 24, durch welche nach Auslösen der Großmengenspülung das im Schwimmerbehälter 16 vorhandene Wasser ausströmt, wobei in bekannter Weise die Ausspülmenge des Auslaufventils gesteuert wird. Der Schwimmerbehälter 16 ist oben mit einem Deckel 26 abgeschlossen, auf welchen ggf. bei Beendigung der Kleinmengenspülung der obere erste Schwimmer 2 aufsitzt. Der Deckel 28 ist mit dem Schwimmerbehälter 16 lösbar verbunden, wobei zweckmäßig auch hier der Schwimmerbehälter 16 Zapfen 28 aufweist, welche in korrespondierende Nuten des Deckelrandes nach Art eines Bajonettverschlusses eingreifen.

Zur Arretierung des unteren zweiten Schwimmers 18 ist ferner ein schwenkbarer Riegel 30 vorgesehen. Dieser Riegel 30 ist in zweckmäßiger Weise auf Lagerungen des Schwimmerbehälters 16 und/oder des Deckels 26 drehbar gelagert. Über dem Riegel 30 ist eine zweite Zug-stange 32 angeordnet, mittels welcher die Großmengenspülung auslösbar ist. Die zweite Zugstange 32 durchdringt den oberen Schwimmer 2 und ist in einer Führung 34, 35 axial, parallel zur Längsachse 36 verschiebbar gelagert. Die Führung 34, 35 ist bevorzugt Bestandteil des Deckels 26. Die zweite Zugstange 32 weist in ihrem unteren Ende eine Ausnehmung 38 auf, in welche der drehbare Riegel 30 zumindest teilweise eingreift. Die zweite Zugstange 32 enthält zweckmäßig in der genannten Ausnehmung 38 eine mit dem Riegel 30 korrespondierende Führungsfläche 40. Desweiteren weist die zweite Zugstange 32 eine Sicherungsfläche 42 für den Riegel 30 auf, um diesen in der Ruhestellung derart zu sichern, daß ein unzulässiges Schwenken und/oder Freigeben des zweiten, unteren Schwimmers ausgeschlossen wird. Der Riegel 30 besitzt vorzugsweise ein abgewinkeltes Endteil 44 derart, daß zum einen die Arretierung gesichert ist und zum anderen nach Beendigung der Großmengenspülung das Zurückschwenken des Riegels zwecks Arretierung sichergestellt ist. Das Endteil 44 ist radial nach innen in Richtung zur Längsachse 36 abgewinkelt, und die Sicherungsfläche 42 der zweiten Zugstange 32 ist bevorzugt unter einem Winkel derart geneigt, daß eine gerade Verlängerung die Längsachse 36 oberhalb der Sicherungsfläche 42 schneidet.

Fig. 2 zeigt die erfindungsgemäße Zweimengenablaufarmatur nach dem Auslösen der Kleinmengenspülung. Hierbei wurde durch Drücken einer hier nicht weiter dargestellten Auslösetaste die erste Zugstange 4 mit dem ersten Schwimmer 2 für die Kleinmengenspülung nach oben gezogen. Das mit dem ersten Schwimmer 2 und/oder der ersten Zugstange 4 unmittelbar gekoppelte Überlaufrohr 6 wurde in die dargestellte Position nach oben angehoben, wobei das Dichtelement 12 vom Ventilsitz abgehoben wurde, so daß durch das Ablaufventil Spülwasser aus dem Spülkasten ausströmen kann. Der untere, zweite Schwimmer ist hierbei mittels des Riegels 30 unverändert arretiert. Infolge des Ausströmen des Spülwassers sinkt der erste Schwimmer 2 samt dem Überlaufrohr 6 nach unten, bis der erste Schwimmer 2 den Kontakt mit dem Wasser verliert und das Auslaufventil geschlossen ist. Die Dimensionierung wird zweckmäßig derart vorgenommen, daß bei der Kleinmengenspülung etwa drei bis vier Liter Wasser aus dem Spülkasten ausströmen.

Fig. 3 zeigt die Ablaufarmatur nach dem Auslösen der Großmengenspülung durch Hochziehen der zweiten Zugstange 32, insbesondere durch Drücken einer mit dieser gekoppelten Auslösetaste. Das Überlaufrohr 6 besitzt einen Mitnehmer 46, mit welchem eine Auflageelement 48 der zweiten Zugstange 32 korrespondiert. Das Auflageelement 48 ist unter dem Mitnehmer 46 angeordnet, so daß beim Hochziehen der zweiten Zugstange 32 eine Verbindung mit dem Mitnehmer 46 zustandekommt und folglich das Überlaufrohr mit dem Dichtelement 12 mit hochgezogen wird. Es sei festgehalten, daß zur Kleinmengenspülung der Mitnehmer 46 beim Hochheben des Überlaufrohres 6 außer Eingriff mit dem Koppelelement 48 bleibt, zumal der Mitnehmer in zweckmäßiger Weise oberhalb des Koppelelements 48 der zweiten Zugstange 32 angeordnet ist.

Beim Anheben der zweiten Zugstange 32 wird der Riegel 30 bzw. dessen oberes Endteil 44 mittels der Führungsfläche 40 der zweiten Zugstange derart geschwenkt, daß sein unteres Endteil 50 außer Eingriff mit dem zweiten unteren Schwimmer 18 gelangt, welcher somit freigegeben ist und nach oben in der dargestellten Weise aufschwimmt. Mit dem oberen Schwimmer 2 ist wenigstens ein Abstützelement verbunden, über welches nach dem Aufschwimmen des unteren Schwimmers 18 eine Verbindung mit dem oberen, ersten Schwimmer 2 hergestellt ist. Somit ist während der Großmengenspülung auch der untere zweite Schwimmer zur Abstützung des Überlaufrohres 6 im Einsatz, wodurch die Absinkgeschwindigkeit des Überlaufrohres 6 verzögert wird, und zwar derart, daß das im Spülkasten gespeicherte Wasser zumindest nährungsweise vollständig durch das Auslaufventil ausströmen kann. Mittels der Steuerbohrung 24 im einzigen, unteren Schwimmerbehälter 16 wird die Durchflußmenge und letztendlich die Ausströmzeit vorgegeben. Beim Entleeren drückt das Überlaufrohr 6 über dem Mitnehmer 46 und das Koppelelement 48 die zweite Zugstange 32 nach unten. Dabei gelangt die Sicherungsfläche 42 mit dem oberen Endteil 44 des Riegels 32 in Kontakt, welcher nach dem Absinken des unteren, zweiten Schwimmers 18 somit wieder zurückgedreht ist und gemäß Fig. 1 mit seinem unteren Ende 50 auf den unteren Schwimmer 18 aufliegt und diesen wieder arretiert.

In Fig. 4 ist perspektivisch der erste, obere Schwimmer 2 dargestellt, welcher bevorzugt als geschlossener, ringförmiger Hohlkörper ausgebildet ist. Im Zentrum enthält der Schwimmer 2 eine erste durchgehende Öffnung 52, durch welche das Überlaufrohr durchgeführt ist, wobei die zur Befestigung dienenden Rastelemente 10 am oberen Rand angeordnet sind. Radial außen enthält der erste Schwimmer 2 eine weitere durchgehende Öffnung 54 für die zweite Zugstange. Am unteren Ende des Schwimmers 2 sind die bereits erwähnten Abstützelemente 56, 57 angeordnet. Das untere Ende der zweiten Zugstange 32 kann in der angehobenen Stellung zwischen den beiden Abstützelementen 56, 57 durchgreifen. Nach dem Auslösen der Großmengenspülung gelangt der untere Schwimmer in Anlage mit den freien Enden der beiden Abstützelemente 56 mit der Folge, daß das Überlaufrohr nunmehr gemeinsam vom unteren und oberen Schwimmer abgestützt wird.

### Bezugszeichen

- 2: erster Schwimmer für eine Kleinmenge
- 4: erste Zugstange
- 6: Überlaufrohr
- 8: Vertiefung in 6
- 10: Rastelement
- 12: Dichtelemtent
- 14: Spülkastenboden
- 16: Schwimmerbehälter
- 18: zweiter Schwimmer
- 20: Zapfen
- 22: Boden von 16
- 24: Steuerbohrung
- 26: Deckel
- 28: Zapfen
- 30: Riegel
- 32: zweite Zugstange
- 34, 35: Führung für 32
- 36: Längsachse
- 38: Ausnehmung in 32
- 40: Führungsfläche in 32
- 42: Sicherungsfläche
- 44: oberes Endteil von 32
- 46: Mitnehmer
- 48: Koppelelement
- 50: unteres Endteil
- 52: erste Öffnung in 2
- 54: weitere Öffnung in 2
- 56, 57: Abstützelement

## Patentansprüche

1. Ablaufarmatur für einen Spülkasten, enthaltend ein in vertikaler Richtung anhebbares Überlaufrohr (6), an dessen unterem Ende ein Dichtelement (12) eines Ablaufventils angeordnet ist, zwei Schwimmer (2, 18) sowie zwei Zugstangen (4, 32) zum wahlweisen Auslösen einer Kleinmengenspülung oder Großmengenspülung durch Anheben des Überlaufrohres (6), wobei während der Kleinmengenspülung der zweite in einem Schwimmerbehälter (16) angeordnete Schwimmer (18) mittels eines Riegels (30) arretierbar ist, wobei die erste Zugstange (4) mit dem Überlaufrohr (6) verbunden ist und der Riegel (30) auf dem Schwimmerbehälter (16) gelagert ist, wobei mittels der zweiten Zugstange (32) für die Großmengenspülung der genannte Riegel (30) zum Freigeben des zweiten Schwimmers (18) schwenkbar ist und wobei mittels des Riegels (30) der zweite, untere Schwimmer (18) unmittelbar arretierbar ist,
**dadurch gekennzeichnet, dass** der erste, obere Schwimmer (2) fest mit der ersten Zugstange (4) für die Kleinmengenspülung verbunden ist
und dass beim Auslösen der Großmengenspülung der Riegel (30) derart geschwenkt wird, dass der zweite untere Schwimmer (18) mit seinem oberen Ende am unteren Endteil (50) des Riegels (30) nach oben vorbei bewegbar ist.

2. Ablaufarmatur nach Anspruch 1, **dadurch gekennzeichnet, dass** der erste Schwimmer (2) und die erste Zugstange (4) einteilig ausgebildet sind und / oder dass der erste Schwimmer (2) als Hohlkörper ausgebildet ist und/oder dass der erste Schwimmer (2) ohne Behälter frei im Spülkasten anordenbar ist.

3. Ablaufarmatur nach Anspruch 1 oder 2, **dadurch gekennzeichnet, dass** der obere, erste Schwimmer (2) mit dem Überlaufrohr (6) verbunden ist und / oder wenigstens ein Abstützelement (56) aufweist, über welches nach Auslösung der Großmengenspülung eine gegenseitige Abstützung der beiden Schwimmer (2, 18) erfolgt.

4. Ablaufarmatur nach einem der Ansprüche 1 bis 3, **dadurch gekennzeichnet, dass** die zweite Zugstange (32) eine Sicherungsfläche (42) aufweist, mit welcher der drehbare Riegel (30) zur Arretierung des zweiten Schwimmers (18) in einer definierten Drehwinkellage gehalten wird, und / oder dass mittels der zweiten Zugstange (32) der Riegel (30) unmittelbar gesichert und / oder gedreht wird.

5. Ablaufarmatur nach einem der Ansprüche 1 bis 4, **dadurch gekennzeichnet, dass** die zweite Zugstange (32) am unteren Ende eine Ausnehmung (3) aufweist, in welche der drehbare Riegel (30), zumindest mit seinem oberen Endteil (44) eingreift, und / oder dass die zweite Zugstange (32) eine Führungsfläche (40) zum Schwenken des Riegels (30) beim Anheben aufweist.

6. Ablaufarmatur nach einem der Ansprüche 1 bis 5, **dadurch gekennzeichnet, dass** das Überlaufrohr (6) einen Mitnehmer (46) aufweist und dass ein mit diesem korrespondierendes Koppelelement (48) der zweiten Zugstange (32) vorgesehen ist, wobei beim Anheben der zweiten Zugstange (32) über das Koppelelement (48) und den Mitnehmer (46) das Überlaufrohr (6) anhebbar ist.

7. Ablaufarmatur nach einem der Ansprüche 1 bis 6, **dadurch gekennzeichnet, dass** der Riegel (30) mit seinem unteren Endteil (50) auf der Oberkante des unteren Schwimmers (18) zur Arretierung desselben anliegt und / oder dass die Schwenkachse des Riegels (30) und / oder der Riegel (30) in der arretierten Position des unteren Schwimmers (18) oberhalb desselben liegen.

8. Ablaufarmatur nach einem der Ansprüche 1 bis 7, **dadurch gekennzeichnet, dass** beim Auslösen der Großmengenspülung das untere Endteil (50) des Riegels (30) sich radial innerhalb des unteren, zweiten Schwimmers (18) befindet.

9. Ablaufarmatur nach einem der Ansprüche 1 bis 8, **dadurch gekennzeichnet, dass** der untere Schwimmerbehälter (16), welcher bevorzugt in seinem Boden (14) eine Steuerbohrung (24) aufweist, an seinem oberen Rand mit einem Deckel (26) abgeschlossen ist und / oder dass der untere Schwimmerbehälter (16) oder dessen Deckel (26) die Lagerelemente für den schwenkbaren Riegel (30) aufweisen, welcher oberhalb des Deckels (26) und / oder des Schwimmerbehälters (16) schwenkbar gelagert ist, und / oder dass der untere Schwimmerbehälter (16) oder der Deckel (26) eine Führung (34, 35) für die zweite Zugstange (32) aufweisen.

10. Ablaufarmatur nach einem der Ansprüche 1 bis 9, **dadurch gekennzeichnet, dass** der erste, obere Schwimmer (2) eine zentrale, durchgehende Öffnung (52) für das Überlaufrohr (6) enthält und / oder eine radial außenliegende weitere durchgehende Öffnung (54) für die zweite Zugstange (32) aufweist.

## Claims

1. Discharge fitting for a flushing cistern, containing an overflow pipe (6) which can be lifted in the vertical direction and at the lower end of which a sealing element (12) of a discharge valve is arranged, two floats (2, 18) and two pull rods (4, 32) for selective triggering of a small or large flush by lifting of the overflow pipe (6), wherein the second float (18) arranged in a float holder (16) can be locked during a small flush by means of a bar (30), the first pull rod (4) being connected to the overflow pipe (6) and the bar (30) being mounted on the float holder (16), said bar (30) being pivotal to release the second float (18) by means of the second pull rod (32) for the large flush, and wherein the second lower float (18) can be directly locked by means of the bar (30), **characterised in that** the first upper float (2) is rigidly connected to the first pull rod (4) for the small flush and that the bar (30) is pivoted on triggering of the large flush such that the second lower float (18) with its upper end can be moved upwardly past the lower end part (50) of the bar (30).

2. Discharge fitting according to claim 1, **characterised in that** the first float (2) and the first pull rod (4) are designed in one piece and/or **in that** the first float (2) is designed as a hollow body and/or **in that** the first float (2) can be arranged freely in the flushing cistern without a holder.

3. Discharge fitting according to claim 1 or 2, **characterised in that** the upper first float (2) is connected to the overflow pipe (6) and/or has at least one support element (56) via which a mutual support of the two floats (2, 18) takes place once the large flush has been triggered.

4. Discharge fitting according to any one of claims 1 to 3, **characterised in that** the second pull rod (32) has a securing face (42) with which the rotatable bar (30) is held in a defined rotational angle position to lock the second float (18), and/or **in that** the bar (30) is directly secured and/or rotated by means of the second pull rod (32).

5. Discharge fitting according to any one of claims 1 to 4, **characterised in that** the second pull rod (32) at the lower end has a recess (3) in which the rotatable bar (30) engages, at least with its upper end part (44), and/or **in that** the second pull rod (32) has a guide face (40) for pivoting the bar (30) when lifted.

6. Discharge fitting according to any one of claims 1 to 5, **characterised in that** the overflow pipe (6) has an entrainer (46) and **in that** a coupling element (48) of the second pull rod (32) corresponding to the entrainer is provided, wherein when the second pull rod (32) is lifted via the coupling element (48) and the entrainer (46), the overflow pipe (6) can be lifted.

7. Discharge fitting according to any one of claims 1 to 6, **characterised in that** the bar (30) with its lower end part (50) rests on the upper edge of the lower float (18) to lock it and/or **in that** the pivot axis of the bar (30) and/or the bar (30) in the locked position of the lower float (18) is/are located above the float (18).

8. Discharge fitting according to any one of claims 1 to 7, **characterised in that** the lower end part (50) of the bar (30) is located radially inside the lower, second float (18) when a large flush is triggered.

9. Discharge fitting according to any one of claims 1 to 8, **characterised in that** the lower float holder (16) which preferably has a control hole (24) in its base (15), is closed by a lid (26) at its upper edge and/or **in that** the lower float holder (16) or its lid (26) has the bearing elements for the pivotal bar (30) which is pivotally mounted above the lid (26) and/or the float holder (16) and/or **in that** the lower float holder (16) or the lid (26) has a guide (34, 35) for the second pull rod (32).

10. Discharge fitting according to any one of claims 1 to 9, **characterised in that** the first upper float (2) contains a central, continuous aperture (52) for the overflow pipe (6) and/or a radially outer further continuous aperture (54) for the second pull rod (32).

## Revendications

1. Mécanisme de commande de vidange d'un réservoir de chasse d'eau contenant un tube de trop-plein (6) pouvant se soulever dans la direction verticale, à l'extrémité inférieure duquel est placé un élément d'étanchéité (12) d'un clapet de vidange, deux flotteurs (2, 18) ainsi que deux tirettes (4, 32) pour déclencher au choix un rinçage en petite quantité ou en grande quantité par soulèvement du tube de trop-plein (6), le deuxième flotteur ( 18) placé dans un réservoir (16) à flotteur pouvant être immobilisé par un verrou (30) lors du rinçage en petite quantité, la première tirette (4) étant reliée au tube de trop-plein (6) et le verrou (30) étant monté sur le réservoir (16) à flotteur, ledit verrou (30) pouvant pivoter pour libérer le deuxième flotteur (18) au moyen de la deuxième tirette (32) pour le rinçage en grande quantité, et le deuxième flotteur inférieur (18) pouvant être immobilisé directement au moyen du verrou (30), ***caractérisé en ce que*** le premier flotteur supérieur (2) est relié fixement à la première tirette (4) pour le rinçage en petite quantité, et ***en ce que*** lors du déclenchement du rinçage en grande quantité, le verrou (30) est entraîné en pivotement de telle manière que le deuxième flotteur inférieur (18) puisse passer en direction du haut avec son extrémité supérieure devant la partie d'extrémité inférieure (50) du verrou (30).

2. Mécanisme de commande de vidange selon la revendication 1, ***caractérisé en ce que*** le premier flotteur (2) et la première tirette (4) sont réalisés d'un seul tenant et/ou ***en ce que*** le premier flotteur (2) est conformé en corps creux et/ou ***en ce que*** le premier flotteur (2) peut être placé sans réservoir librement dans la chasse d'eau.

3. Mécanisme de commande de vidange selon la revendication 1 ou 2, ***caractérisé en ce que*** le premier flotteur supérieur (2) est relié au tube de trop-plein (6) et/ou présente au moins un élément de soutien (56) par l'intermédiaire duquel un soutien mutuel des deux flotteurs (2, 18) a lieu après le déclenchement du rinçage en grande quantité.

4. Mécanisme de commande de vidange selon l'une quelconque des revendications 1 à 3, ***caractérisé en ce* que** la deuxième tirette (32) présente une surface d'immobilisation (42) avec laquelle le verrou rotatif (30) est tenu dans une position angulaire définie pour immobiliser le deuxième flotteur (18) et/ou ***en ce qu*'**au moyen de la deuxième tirette (32), le verrou (30) est immobilisé directement et/ou tourné.

5. Mécanisme de commande de vidange selon l'une quelconque des revendications 1 à 4, ***caractérisé en ce que*** la deuxième tirette (32) présente à l'extrémité inférieure un évidement (3) dans lequel le verrou rotatif (30) s'engage, au moins avec sa partie d'extrémité supérieure (44), et/ou ***en ce que*** la deuxième tirette (32) présente une surface de guidage (40) pour faire pivoter le verrou (32) lors du soulèvement.

6. Mécanisme de commande de vidange selon l'une quelconque des revendications 1 à 5, ***caractérisé en ce que*** le tube de trop-plein (6) présente un entraîneur et ***en ce qu***'il est prévu un élément de couplage (48) de la deuxième tirette (32) correspondant à celui-ci, le tube de trop-plein (6) être soulevé par l'intermédiaire de l'élément de couplage (48) et de l'entraîneur (46) lors du soulèvement de la deuxième tirette (32).

7. Mécanisme de commande de vidange selon l'une quelconque des revendications 1 à 6, ***caractérisé en ce que*** le verrou (30) s'appuie avec sa partie d'extrémité inférieure (50) sur le bord supérieur du flotteur inférieur (18) pour l'immobilisation de celui-ci et/ou ***en ce que*** l'axe de pivotement du verrou (30) et/ou le verrou, dans la position immobilisée du flotteur inférieur (18), se trouvent au-dessus de celui-ci.

8. Mécanisme de commande de vidange selon l'une quelconque des revendications 1 à *7,* ***caractérisé en ce que*** lors du déclenchement du rinçage en grande quantité, la partie inférieure d'extrémité (50) du verrou (30) se trouve radialement à l'intérieur du deuxième flotteur radial (18).

9. Mécanisme de commande de vidange selon l'une quelconque des revendications 1 à 8, ***caractérisé en ce que*** le réservoir inférieur (16) à flotteur, qui présente de préférence un perçage de commande (24) dans son fond, est fermé au niveau de son bord supérieur par un couvercle (26) et/ou ***en ce que*** le réservoir inférieur (16) à flotteur ou son couvercle (26) présentent les éléments de montage pour le verrou pivotant (30), lequel est monté pivotant au-dessus du couvercle (26) et/ou du réservoir (16) à flotteur, et/ou ***en ce que*** le réservoir inférieur (16) à flotteur ou le couvercle (26) présentent un guidage (34, 35) pour la deuxième tirette (32).

10. Mécanisme de commande de vidange selon l'une quelconque des revendications 1 à 9, ***caractérisé en ce que*** le premier flotteur supérieur (2) contient un perçage continu central (52) pour le tube de trop-plein, et/ou présente une autre ouverture continue extérieure radialement (54) pour la deuxième tirette (32).
